# EUROPÄISCHE PATENTSCHRIFT

(11) **EP 1 221 510 B1**
(45) Veröffentlichungstag und Bekanntmachung des Hinweises auf die Patenterteilung: **02.11.2006**
(21) Anmeldenummer: 01129503.7
(22) Anmeldetag: 11.12.2001
(51) Int. Cl.: E03C 1/232, E03C 1/04

(54) **Ab- und Überlaufarmatur mit einem Zulauf**
Drain and overflow fitting with water supply
Armature de décharge et de trop-plein avec alimentation d'eau

(30) Priorität: 04.01.2001 DE 20100093 U
(43) Veröffentlichungstag der Anmeldung: 10.07.2002
(73) Patentinhaber: VIEGA GmbH & Co. KG., 57439 Attendorn (DE)
(72) Erfinder: Viegener, Walter, 57439 Attendorn (DE)
(74) Vertreter: Cohausz & Florack

(56) Entgegenhaltungen:
- EP-A- 0 615 025
- CH-A- 149 350
- DE-U- 9 301 156
- DE-U- 29 613 713

## Beschreibung

Die vorliegende Erfindung betrifft eine Ab- und Überlaufarmatur mit einem Zulauf für Badewannen, mit einem Wasserzulaufteil, das von einer Position oberhalb eines Einfüllbereiches einer Badewanne in eine zurückgezogene Position verschwenkbar ist, und einer Schliessmechanik zum Öffnen und Schliessen eines Verschlusselementes am Ablauf der Badewanne.

Es sind Ab- und Überlaufarmaturen bekannt, bei denen ein Wasserzulaufteil in den Badewannenbereich hervorsteht, um die Wanne mit Wasser zu befüllen. Ferner ist eine Betätigungseinrichtung im Bereich der Wanne vorgesehen, um ein am Ablauf einer Badewanne vorgesehenes Verschlusselement zu betätigen. Das Wasserzulaufteil und die Betätigungseinrichtung sind in der Regel miteinander kombiniert. Diese vorbekannten Ab- und Überlaufarmaturen besitzen den Nachteil, dass das Wasserzulaufteil und Betätigungselemente, wie Drehgriffe im Innenbereich der Wanne angeordnet sind und daher ein Anlehnen einer Person in diesem Bereich an der Wand der Badewanne verhindern. Diese Teile werden deshalb als störend empfunden.

Die CH 149 350 A offenbart eine Armatur für Waschbecken, mit einem Auslaufventil und mit einem gemeinsamen Zulaufrohr für Kalt- und Warmwasser, sowie mit einer am Zulaufrohr angeordneten Einrichtung zum Verstellen des Ventilkörpers des Auslaufventils. Das Zulaufrohr ist dabei in einem Sockel gehalten, in welchem eine mit einem Griff versehene Büchse drehbar gelagert ist. Beim Drehen der Büchse wird eine auf dem Zulaufrohr verschiebbare Hülse vertikal verstellt, wobei die Verstellungen dieser Hülse durch ein Gestänge auf den Ventilkörper des Auslaufventils des Waschbeckens übertragen werden.

Der vorliegenden Erfindung liegt die Aufgabe zugrunde, eine Ab- und Überlaufarmatur der eingangs genannten Art zu schaffen, bei der keine vorstehenden Teile während des Badens in den Badewannenbereich hineinragen.

Diese Aufgabe wird mit einer Ab- und Überlaufarmatur mit den Merkmalen des Anspruches 1 gelöst.

Wenn die Schließmechanik einen am Wasserzulaufteil angeordneten verschwenkbaren Hebel zur Betätigung des Verschlusselementes umfasst, kann der Hebel aus dem Einfüllbereich der Badewanne verschwenkt werden, so dass der Hebel nicht mehr in den Badewannenbereich hervorsteht. Durch diese Möglichkeit, stehen keine störenden Teile in den Innenbereich der Wanne. Die erfindungsgemäße Ab- und Überlaufarmatur umfasst ferner eine an einer Badewanne festlegbare Platte, an der das Wasserzulaufteil und der Hebel der Schließmechanik montiert sind. Durch die Montage einer Platte an der Badewanne können besonders große Kräfte an der Ab- und Überlaufarmatur aufgenommen werden. Wenn an der Platte gleichzeitig Aussparungen vorgesehen sind, die einen Teil eines Überlaufs bilden, können in kompakter Bauweise die Funktionen Zulauf, Betätigung des Verschlusselementes und Überlauf bereit gestellt werden. Damit die Ab- und Überlaufarmatur eine ästhetische Erscheinung besitzt, sind die Aussparungen vorzugsweise an einer von einem Einfüllbereich einer Badewanne abgewandten Seite angeordnet.

Gemäß einer bevorzugten Ausführungsform der Erfindung erstreckt sich die Schwenkachse des Wasserzulaufteils parallel zu der Schwenkachse des Hebels der Schließmechanik, Dabei können die Schwenkbewegungen von Wasserauslaufteil und Betätigungshebel unabhängig voneinander ausgeführt werden. Die jeweiligen Schwenkbereiche sind durch Endanschläge begrenzt. Dadurch wird die Betätigung der Ab- und Überlaufarmatur vereinfacht. Vorzugsweise besitzen der Wasserzulaufteil und der Hebel der Schließmechanik eine gemeinsame Schwenkachse, so dass die Ab- und Überlaufarmatur in kompakter Bauweise ausgeführt werden kann.

Damit der Hebel der Schließmechanik nicht versehentlich verbogen und beschädigt wird, ist dieser entlang der Schwenkachse gelagert, wobei die Lagerung eine größere Festigkeit aufweist als das Material des Hebels. Dadurch wird vermieden, dass bei einem Abstützen auf dem Hebel die Ab- und Überlaufarmatur oder die Badewanne im Bereich der Lagerung beschädigt wird. Die Lagerung kann sich über eine Länge erstreckt, die vorzugsweise größer als die Hälfte der Länge des Hebels ist. Die Lagerung kann auch kürzer ausgebildet sein. Bei einer Belastung des Hebels wird jedoch nur der Hebel und nicht die Lagerung verbogen und dieser kann ggfs. ausgetauscht werden.

Bei eingeschwenkten Wasserzulaufteil wird der Wasserzulaufkanal freigegeben. In der Grundstellung ist der Kanal geschlossen.

Damit die Ab- und Überlaufarmatur keine scharfkantigen Bauteile aufweist, weist der Einlaufhebel vorzugsweise in seitlicher Ansicht nach oben einen etwa ovalen Querschnitt mit abgeflachter Oberseite auf, wobei der Hebel der Schließmechanik mit seiner Unterseite an der abgeflachten Oberseite des Einlaufhebels angeordnet ist. Dadurch ist die Ab- und Überlaufarmatur zur oberen Seite hin durchgehend abgerundet ausgestaltet. Das Design der Ab- und Überlaufarmatur kann jedoch variiert werden.

Erfindungsgemäß wird auch eine Badewanne mit der Ab- und Überlaufarmatur bereitgestellt. Die Badewanne weist vorzugsweise eine Einbuchtung auf, in der die Ab- und Überlaufarmatur montiert ist, um eine ästhetische Abstimmung aufeinander zu erreichen.

Die Erfindung wird nachfolgend anhand eines Ausführungsbeispieles mit Bezug auf die beigefügten Zeichnungen näher erläutert. Es zeigen:
- Fig. 1: eine geschnittene Seitenansicht eines Ausführungsbeispiels einer erfindungsgemäßen Ab- und Überlaufarmatur;
- Fig. 2: eine geschnittene Rückansicht der Ab- und Überlaufarmatur der Fig. 1;
- Fig. 3: eine Draufsicht auf die Ab- und Überlaufarmatur der Fig. 1, und
- Fig. 4 bis 7: mehrere perspektivische Ansichten der Ab- und Überlaufarmatur der Fig. 1 in verschiedenen Stellungen.

Die Ab- und Überlaufarmatur umfasst ein Wasserzulaufteil 1 und einen Hebel 2 einer Schließmechanik, die an einer Platte 7 gelagert sind. Der Hebel 2 ist mittels Formschluss mit einem zylindrischen Abschnitt 3 verbunden, an dem außerhalb einer Badewanne 8 ein Ritzel 4 vorgesehen ist. Durch Drehung des Hebels 2 wird gleichzeitig das Ritzel 4 gedreht, um einen Bowdenzug 5 zu bewegen, der mit einer nicht dargestellten Mechanik zur Betätigung eines Verschlusselementes am Ablauf einer Badewanne 8 verbunden ist.

Das Wasserzulaufteil 1 ist drehbar an einem festgelegten Abschnitt 30 montiert, wobei zur Wasserzuführung eine Öffnung 31 vorgesehen ist, die nur dann automatisch geöffnet wird , wenn das Wasserzulaufteil 1 in den inneren Wannenbereich eingeschwenkt wird. Der Wasserzulaufteil 1 ist ebenfalls um die Schwenkachse 6 drehbar ausgebildet.

Zur Montage an einer Badewanne 8 ist eine Platte 7 vorgesehen, die auf einen horizontalen Abschnitt 9 der Badewanne mittels Schraubverbindungen 32 montiert ist. Benachbart zu dem Abschnitt 9 ist eine Seitenwand 10 der Badewanne angeordnet, so dass das Wasserzulaufteil 1 in einen Einfüllbereich 11 der Badewanne 8 verschwenkbar ist. In dieser Stellung (Fig. 1) ist ein Perlator 12 im Einfüllbereich 11 der Badewanne 8 angeordnet, so dass die Befüllung durchgeführt werden kann. Hierfür wird über eine nicht dargestellte Mechanik der Wasserzulauf ermöglicht, wobei das einströmende Wasser durch einen Einlauf 20 über einen Ringspalt in dem Abschnitt 30 in die Öffnung 31 und den Perlator 12 einströmt.

In dem rückseitigen Bereich der Platte 7 sind Aussparungen 13 vorgesehen, die den Eingang eines Überlaufes bilden. Durch die Aussparungen 13 kann überlaufendes Wasser durch eine Ableitung 14 dem Ablauf der Badewanne 8 zugeleitet werden.

Das Wasserzulaufteil 1 ist im oberen Bereich im Querschnitt gesehen oval ausgebildet und umfasst daher abgerundete Bereiche 16 und 18. Im mittleren Bereich ist eine Abflachung 15 vorgesehen, an der der Hebel 2 angeordnet ist. Der Hebel 2 weist an seiner Oberfläche eine gerundete Kontur auf, so dass bei übereinander angeordnetem Hebel 2 und Wasserzulaufteil 1 eine gleichmäßige Kontur vorhanden ist.

In den Fig. 4 und 5 ist die Ab- und Überlaufarmatur in einer Position dargestellt, in der der Ablauf der Badewanne 8 durch ein Verschlusselement geschlossen ist und der Hebel 2 der Schließmechanik dementsprechend innerhalb der Einbuchtung 9 angeordnet ist. Gleichzeitig ist das Wasserzulaufteil 1 in der Einbuchtung 9 aufgenommen, so dass im Einlaufbereich 11 keine Bauteile der Ab- und Überlaufarmatur hervorstehen, wobei auch der Hebel 2 nicht über einen Rand 21 der Badewanne 8 hervorsteht.

In der in Fig. 6 dargestellten Position ist der Hebel 2 in den Einfüllbereich 11 der Badewanne 8 verschwenkt, um über den Bodenzug 5 das Verschlusselement am Ablauf der Badewanne zu öffnen. Falls in dieser Position der Hebel 2 versehentlich von oben betätigt wird, wird durch die Lagerung des Hebels 2 in dem relativ langen Abschnitt 3 eine sichere Abstützung bereit gestellt, so dass eine versehentliche Beschädigung des Hebels 2 vermieden wird. Selbst bei starken Gewichtskräften verbiegt sich zuerst der Hebel 2 und kann ausgewechselt werden, bevor die Lagerung beschädigt wird.

Wie in Fig. 7 gezeigt ist, kann die Badewanne 8 gereinigt werden, wenn der Wasserzulaufteil 1 mit dem Perlator 12 in den Einfüllbereich 11 verschwenkt wird und der Hebel 2 in der geöffneten Position verbleibt. Über ein Öffnen des Wasserzulaufs kann nun Wasser in die Badewanne einfließen. Falls die Badewanne 8 befüllt werden soll, muss lediglich der Hebel 2 wieder in die Ausbuchtung 9 verschwenkt werden.

## Patentansprüche

1. Ab- und Überlaufarmatur mit einem Zulauf für Badewannen, mit einem Wasserzulaufteil (1), das von einer Position oberhalb eines Einfüllbereiches (11) einer Badewanne (8) in eine zurückgezogene Position verschwenkbar ist, und einer Schliessmechanik (2, 3, 4, 5) zum Öffnen und Schliessen eines Verschlusselementes am Ablauf der Badewanne (8), **dadurch gekennzeichnet, dass** die Schließmechanik einen am Wasserzulaufteil (1) angeordneten verschwenkbaren Hebel (2) zur Betätigung des Verschlusselementes umfasst, und dass eine an der Badewanne (8) festlegbare Platte (7) vorgesehen ist, an der das Wasserzulaufteil (1) und der Hebel (2) der Schließmechanik montiert sind, wobei an der Platte (7) Aussparungen (13) vorgesehen sind, die einen Teil eines Überlaufes bilden.

2. Ab- und Überlaufarmatur nach Anspruch 1, **dadurch gekennzeichnet, dass** die Schwenkachse (6) des Wasserzulaufteils (1) sich parallel zu der Schwenkachse (6) des Hebels (2) der Schliessmechanik erstreckt.

3. Ab- und Überlaufarmatur nach Anspruch 1 oder 2, **dadurch gekennzeichnet, dass** das Wasserzulaufteil (1) und der Hebel (2) der Schließmechanik eine gemeinsame Schwenkachse besitzen.

4. Ab- und Überlaufarmatur nach einem der Ansprüche 1 bis 3, **dadurch gekennzeichnet, dass** der Hebel (2) der Schließmechanik entlang der Schwenkachse (6) gelagert ist und die Lagerung eine größere Festigkeit aufweist als das Material des Hebels (2).

5. Ab- und Überlaufarmatur nach einem der Ansprüche 1 bis 4, **dadurch gekennzeichnet, dass** das Wasserzulaufteil (1) in seitlicher Ansicht im oberen Bereich einen etwa ovalen Querschnitt mit abgeflachter Oberseite (15) aufweist und der Hebel (2) der Schließmechanik mit seiner Unterseite an der abgeflachten Oberseite (15) des Wasserzulaufteils (1) angeordnet ist.

6. Ab- und Überlaufarmatur nach einem der Ansprüche 1 bis 5, **dadurch gekennzeichnet, dass** in dem Wasserzulaufteil (1) ein Kanal (31) vorgesehen ist, der nur bei eingeschwenktem Wasserzulaufteil (1) freigegeben ist.

7. Ab- und Überlaufarmatur nach einem der Ansprüche 1 bis 6, **dadurch gekennzeichnet, dass** das Wasserzulaufteil (1) und der Hebel (2) der Schließmechanik unabhängig voneinander verschwenkbar sind.

8. Ab- und Überlaufarmatur nach einem der Ansprüche 1 bis 7, **dadurch gekennzeichnet, dass** der Hebel (2) der Schließmechanik mit einem zylindrischen Abschnitt (3) verbunden ist, an dem ein Ritzel (4) zur Bewegung eines Bowdenzuges (5) vorgesehen ist, wobei der Bowdenzug (5) mit einer Mechanik zur Betätigung eines Verschlusselements am Ablauf der Badewanne (8) verbunden ist.

9. Badewanne (8) mit einem Einfüllbereich (11) und einem im wesentlichen horizontalen Randbereich (21), **dadurch gekennzeichnet, dass** am Randbereich (21) eine Ab- und Überlaufarmatur nach einem der vorhergehenden Ansprüche 1 bis 8 montiert ist.

10. Badewanne nach Anspruch 9, **dadurch gekennzeichnet, dass** im Randbereich (21) eine Einbuchtung (9) vorgesehen ist, in der die Ab- und Überlaufarmatur montiert ist.

11. Badewanne nach Anspruch 9 oder 10, **dadurch gekennzeichnet, dass** die Aussparungen (13) der Platte (7) an einer von dem Einfüllbereich (11) der Badewanne (8) abgewandten Seite angeordnet sind.

## Claims

1. A drain and overflow fitting with an inflow for bath tubs, with a water inflow part (1) which is pivotable from a position above a filling region (11) of a bath tub (8) into a withdrawn position, and a closing mechanism (2, 3, 4, 5) for opening and closing a closure element on the drain of the bath tub (8), **characterised in that** the closing mechanism comprises a pivotable lever (2) disposed on the water inflow part (1) for operating the closure element, and that a fixable plate (7) is provided on the bath tub (8) on which the water inflow part (1) and the lever (2) of the closing mechanism are fitted, cut-outs (13) being provided on the plate (7) which form a part of an overflow.

2. The drain and overflow fitting according to Claim 1, **characterised in that** the pivot axis (6) of the water inflow part (1) extends parallel to the pivot axis (6) of the lever (2) of the closing mechanism.

3. The drain and overflow fitting according to Claim 1 or 2, **characterised in that** the water inflow part (1) and the lever (2) of the closing mechanism have a common pivot axis.

4. The drain and overflow fitting according to any of Claims 1 to 3, **characterised in that** the lever (2) of the closing mechanism is mounted along the pivot axis (6), and the mounting has greater strength than the material of the lever (2).

5. The drain and overflow fitting according to any of Claims 1 to 4, **characterised in that** viewed from the side, the water inflow part (1) has an approximately oval cross-section with a flattened upper side (15) in the upper region, and the lever (2) of the closing mechanism is disposed with its lower side on the flattened upper side (15) of the water inflow part (1).

6. The drain and overflow fitting according to any of Claims 1 to 5, **characterised in that** a channel (31) is provided in the water inflow part (1) which is only opened when the water inflow part (1) is pivoted inwards.

7. The drain and overflow fitting according to any of Claims 1 to 6, **characterised in that** the water inflow part (1) and the lever (2) of the closing mechanism are pivotable independently of one another.

8. The drain and overflow fitting according to any of Claims 1 to 7, **characterised in that** the lever (2) of the closing mechanism is connected to a cylindrical section (3) on which a pinion (4) for moving a Bowden cable (5) is provided, the Bowden cable (5) being connected to a mechanism for operating a closure element on the drain of the bath tub (8) .

9. A bath tub (8) with a filling region (11) and a substantially horizontal edge region (21), **characterised in that** a drain and overflow fitting according to any of the preceding Claims 1 to 8 is fitted on the edge region (21).

10. The bath tub according to Claim 9, **characterised in that** in the edge region (21) a recess (9) is provided in which the drain and overflow fitting is mounted.

11. The bath tub according to Claim 9 or 10, **characterised in that** the cut-outs (13) of the plate (7) are disposed on a side facing away from the filling region (11) of the bath tub (8).

## Revendications

1. Une armature de décharge et de trop-plein avec alimentation d'eau pour baignoires , avec un composant d'alimentation en eau (1) lequel, depuis une position en surplomb d'une zone de remplissage (11) d'une baignoire (8) peut pivoter dans une position de retrait, et un mécanisme de fermeture (2, 3, 4, 5) pour ouvrir et fermer un élément de fermeture situé à l'orifice de décharge de la baignoire (8), **caractérisée en ce que** le mécanisme de fermeture intègre un levier pivotant (2) à hauteur du composant d'alimentation en eau (1), pour l'actionnement de l'élément de fermeture, et qu'une plaque (7) fixable à la baignoire (8) est prévue, sur laquelle sont montés le composant d'alimentation en eau (1) et le levier (2) du mécanisme de fermeture, avec des évidements (13) prévus dans la plaque (7), qui constituent une partie du système de trop-plein.

2. Une armature de décharge et de trop-plein selon la revendication 1, **caractérisée en ce que** l'axe de pivotement (6) du composant d'alimentation en eau (1) est parallèle à l'axe de pivotement (6) du levier (2) du mécanisme de fermeture.

3. Une armature de décharge et de trop-plein selon la revendication 1 ou 2, **caractérisée en ce que** le composant d'alimentation en eau (1) et le levier (2) du mécanisme de fermeture se partagent un même axe de pivotement.

4. Une armature de décharge et de trop-plein selon la revendication 1 à 3, **caractérisée en ce que** le levier (2) du mécanisme de fermeture est monté sur un palier le long de l'axe de pivotement (6) et que le palier est réalisé dans un matériau plus rigide que celui du levier (2).

5. Une armature de décharge et de trop-plein selon la revendication 1 à 4, **caractérisée en ce que** le composant d'alimentation en eau (1) vu de côté présente dans la zone supérieure une section plutôt ovale avec un dessus aplati (15) et que le côté inférieur du levier (2) du mécanisme de fermeture est disposé sur le dessus aplati (15) du composant d'alimentation en eau (1).

6. Une armature de décharge et de trop-plein selon la revendication 1 à 5, **caractérisée en ce que** dans le composant d'alimentation en eau (1) est prévu un canal (31) dont la lumière n'est ouverte que lorsque le composant d'alimentation en eau (1) quitte sa position de retrait.

7. Une armature de décharge et de trop-plein selon la revendication 1 à 6, **caractérisée en ce que** le composant d'alimentation en eau (1) et le levier (2) du mécanisme de fermeture peuvent pivoter indépendamment l'un de l'autre.

8. Une armature de décharge et de trop-plein selon la revendication 1 à 7, **caractérisée en ce que** le levier (2) du mécanisme de fermeture est en relation avec une section cylindrique (3), où est prévu un pignon (4) servant au déplacement d'un câble Bowden (5), ce câble Bowden (5) étant relié avec un mécanisme d'actionnement d'un élément de fermeture situé au niveau de l'orifice de décharge de la baignoire (8).

9. Une baignoire (8) avec une zone de remplissage (11) et une zone périphérique (21) en majeure partie horizontale, **caractérisée en ce que** dans la zone périphérique (21) est montée une armature de décharge et de trop-plein selon l'une des revendications 1 à 8 ci-dessus.

10. Une baignoire (8) selon la revendication 9, **caractérisée en ce que** dans la zone périphérique (21) est prévue une section en creux (9), dans laquelle est montée l'armature de décharge et de trop-plein.

11. Une baignoire (8) selon la revendication 9 ou 10, **caractérisée en ce que** les évidements (13) ménagés dans la plaque (7) sont disposés sur l'un des côtés opposés à la zone de remplissage (11) de la baignoire (8)
